# EUROPÄISCHE PATENTSCHRIFT

(11) **EP 1 386 035 B1**
(45) Veröffentlichungstag und Bekanntmachung des Hinweises auf die Patenterteilung: **26.03.2008**
(21) Anmeldenummer: 02740311.2
(22) Anmeldetag: 02.05.2002
(51) Int. Cl.: D21G 9/00

(54) **VORRICHTUNG ZUM EINZIEHEN EINER MATERIALBAHN**
DEVICE FOR DRAWING IN A WEB OF MATERIAL
DISPOSITIF SERVANT A INSERER UNE BANDE DE MATIERE

(30) Priorität: 05.05.2001 DE 10121945
(43) Veröffentlichungstag der Anmeldung: 04.02.2004
(73) Patentinhaber: Koenig & Bauer Aktiengesellschaft, 97080 Würzburg (DE)
(72) Erfinder: LEHRIEDER, Erwin, Paul, Josef, 97253 Gaukönigshofen (DE)
(74) Vertreter: Hoffmann, Thomas
(86) Internationale Anmeldenummer: PCT/DE2002/001590
(87) Internationale Veröffentlichungsnummer: WO 2002/090650

(56) Entgegenhaltungen:
- EP-A- 0 332 352
- EP-A- 0 699 524
- DE-A- 19 724 123
- US-A- 5 397 044

## Beschreibung

Die Erfindung betrifft eine Vorrichtung zum Einziehen einer Materialbahn in eine Arbeitsmaschine nach dem Oberbegriff des Anspruchs 1.

Derartige Vorrichtungen werden in Druckmaschinen eingesetzt, um den Bahnanfang der Materialbahn entlang des gewünschten Einziehweges durch die Druckmaschine durchzufördern. Dies ist beispielsweise beim Einzug für eine neue Produktion, oder immer dann erforderlich, wenn während des Druckvorgangs eine Materialbahn abgerissen ist, so dass der Bahnanfang der neuen Materialbahn nicht im Wege eines fliegenden Rollenwechsels durchgezogen werden kann. Außerdem können in modernen Druckmaschinen die Druckwerke entlang unterschiedlicher Förderwege durchfahren werden, um entsprechend unterschiedliche Druckergebnisse erzielen zu können, so dass bei einer Umrüstung die neue Materialbahn entlang des entsprechenden Einziehweges eingezogen werden muss.

Aus der DE 94 15 859 U1 ist eine Vorrichtung zum Einziehen einer Warenbahn in eine Behandlungsstation bekannt, bei der das bandförmig ausgebildete Einzugmittel von einer Wickelrolle am Einlauf der Behandlungsstation auf eine Wickelrolle am Auslauf der Behandlungsstation umgespult werden kann.

Aus der DE 22 41 127 A1 ist eine Vorrichtung zum Einziehen von Materialbahnen in Rotationsdruckmaschinen bekannt, bei der das in der Art eines Federstahlbandes ausgebildete Einzugmittel entlang verschiedener Einziehwege, zwischen denen mittels Weichen umgestellt werden kann, vom Auslauf der Druckmaschine her durchgeschoben werden kann. Der Antrieb des Einzugmittels erfolgt dabei durch ein ortsfest angeordnetes Antriebsrad, das am Einzugmittel formschlüssig zum Eingriff kommt und das Einzugmittel entlang seiner gesamten Länge durch die Druckmaschine schiebt.

Die EP 0 418 903 A2 offenbart eine Vorrichtung zum Einziehen einer Materialbahn, wobei ein Einzugmittel durch einen Motor angetrieben ist, welcher in Abhängigkeit von beim Einziehvorgang ermittelten Meßdaten geregelt ist. Die Regelung erfolgt im Hinblick auf eine konstante Einziehgeschwindigkeit bzw. Drehzahl.

Durch die DE 94 09 390 U1 ist eine Vorrichtung zum Einziehen einer Materialbahn offenbart, wobei ein Einzugmittel durch einen Schrittmotor angetrieben ist. Ein bereits durch das Einzugmittel zurückgelegter Transportweg wird mittels Sensoren erfaßt.

Die US 5 397 044, die als nächster Stand der Technik angesehen wird, offenbart eine Vorrichtung zum Einziehen einer Materialbahn, welche durch einen im geschwindigkeitsregelkres betriebenen Elektromotor angetrieben wird.

Der Erfindung liegt die Aufgabe zugrunde, eine Vorrichtung zum Einziehen einer Materialbahn zu schaffen.

Die Aufgabe wird erfindungsgemäß durch die kennzeichnenden Merkmale des Anspruchs 1 gelöst.

Ein Vorteil der Erfindung liegt insbesondere darin, dass das flexibel und endlich ausgebildete Einzugmittel auf einem Spulenkörper aufgewickelt werden kann, so dass zur Speicherung des Teils des Einzugmittels, der nicht in die Druckmaschine eingeschoben ist, nur ein geringer Platzbedarf erforderlich ist.

Die Ausführung als endliches Einzugmittel, welches an einem Ende an einen Spulenkörper befestigt, und vollständig aufgewickelt werden kann, ist von großen Vorteil, dass hier im Gegensatz zu endlosen oder umspulbaren Einzugmitteln verschiedene Einzugswege über Weichen realisierbar sind.

Der Antrieb des Einzugmittels kann grundsätzlich auf beliebige Art und Weise gewährleistet werden. Nach einer bevorzugten Ausführungsform erfolgt der Antrieb des Einzugmittels durch Antrieb des Spulenkörpers, der zum Auf- beziehungsweise Abwickeln des Einzugmittels in zwei Drehrichtungen antreibbar ist. Ein separates Antriebsrad zum Antrieb des Einzugmittels kann dadurch entfallen.

Zum Antrieb des Spulenkörpers wird vorzugsweise ein regelbarer Elektromotor eingesetzt, so dass der Spulenkörper geregelt mit unterschiedlichen Rotationsgeschwindigkeiten und/oder Drehmomenten angetrieben werden kann. Durch entsprechende Messung z. B. der Vorschubgeschwindigkeit des Einzugmittels bzw. des anliegenden Momentes kann dann durch Regelung des Elektromotors eine konstante Fördergeschwindigkeit oder ein vergleichbares Moment am Einzugmittel eingeregelt werden. Der Elektromotor kann in anderer Ausführung jedoch auch entsprechend bzgl. einer Geschwindigkeit (z. B. Frequenz) oder eines Drehmomentes (Leistung) gesteuert sein.

Zur Messung der Fördergeschwindigkeit des Einzugmittels sind prinzipiell eine Vielzahl von Sensoren denkbar. Eine besonders einfache Bauart ergibt sich, wenn der wirksame Umfang des Spulenkörpers, mit dem das Einzugmittel abgespult wird und die Rotationsgeschwindigkeit des Spulenkörpers gemessen oder als Kurve vorgegeben wird. Mit wirksamen Umfang des Spulenkörpers wird dabei der Wert verstanden, der sich aus dem Umfang des Spulenkörpers selbst und dem Umfang der darauf noch aufgewickelten Lagen des Einzugmittels ergibt. Durch Auswertung dieser beiden Messwerte kann in einfacher Weise die linear gerichtete Vorschubgeschwindigkeit des Einzugmittels festgestellt und anschließend durch entsprechende Regelung der Rotationsgeschwindigkeit des Spulenkörpers auf einen Sollwert geregelt werden. Auch eine entsprechende, in der Software als Steuerkurve hinterlegte Abhängigkeit der Solldrehzahl von der Anzahl der erfolgten Umdrehungen ist denkbar.

In dem Einzugmittel müssen beim Durchschieben durch die Druckmaschine erhebliche Druckspannungen übertragen werden, um die Reibungskräfte in den Führungen zu überwinden. Das Einzugmittel kann deshalb vorzugsweise in der Art eines Stahlbandes, insbesondere eines Federstahlbandes ausgebildet sein, da Stahlbänder eine hohe Flexibilität aufweisen und zugleich hohe Zug- beziehungsweise Druckspannungen übertragen können. Selbstverständlich ist aber auch die Nutzung von bekannten Kunststoffbändern, Ketten oder entsprechend ausgeführten Seilen möglich.

Um die am Einzugmittel auftretenden Reibungskräfte, die durch die Antriebseinrichtung überwunden werden müssen, nach Möglichkeit zu vermindern, kann das Einzugmittel zumindest bereichsweise mit einer reibungsvermindernden Schicht ummantelt sein. Beispielsweise ist es möglich, ein Einzugmittel aus Stahlband mit einer Kunststoffschicht zu ummanteln, um dadurch die Werkstoffeigenschaften des Stahlbandes mit hoher Zugbeziehungsweise Druckfestigkeit mit den gewünschten reibungsarmen Werkstoffeigenschaften des Kunststoffes zu kombinieren.

Eine Ausführungsform der Erfindung wird nachfolgend in der Zeichnung dargestellt und wird näher beschrieben. Es zeigt eine Druckmaschine mit einer Vorrichtung zum Einziehen einer Materialbahn in einem schematisch dargestellten Querschnitt.

In eine Arbeitsmaschine 01, z. B. eine Druckmaschine 01, zur Behandlung von Materialbahnen, z. B. von Papierbahnen, ist zwecks Einziehens eines Anfanges der Materialbahn eine Vorrichtung 08; 09; 11 zum Einziehen vorgesehen.

Die in der Zeichnung im Querschnitt dargestellte Druckmaschine 01 weist zwei Druckeinheiten 02; 03 mit jeweils zwei Doppel-Druckwerken bzw. vier Druckwerken sowie drei Rollenwechsler 04; 06; 07 auf.

Hinter dem Auslauf der Druckeinheiten 02; 03 sind drei Vorrichtungen 08; 09; 11 zum Einziehen einer Materialbahn in die Druckmaschine 01 angeordnet. Die Vorrichtungen 08; 09; 11 bestehen jeweils aus einem in der Art eines Federstahlbandes 12 ausgebildeten Einzugmittels 12, das auf einem rotationssymmetrisch ausgebildeten Spulenkörper 13 aufgewickelt werden kann.

In einem ersten Ausführungsbeispiel wird der Spulenkörper 13 mittels eines Motors 17, z. B. eines Elektromotors 17 (nur für den oberen Spulenkörper 13 dargestellt), insbesondere mittels eines regelbaren Wechselstrommotors 17 mit Frequenzumrichter, angetrieben. Die Regelung erfolgt in der Weise, dass mit sich änderndem Spulenradius die Drehzahl so geändert wird, dass eine nahezu zeitlich konstante Einziehgeschwindigkeit vorliegt.

Die Regelung kann in einer anderen Betriebsweise auch so erfolgen, dass der Elektromotor 17 zu jeder Zeit mit einem bestimmten, vorgebbaren Moment betrieben wird und so zu einem weitgehend konstanten Bahnzug führt. Dieses Moment kann, z. B. für kurze Einziehwege konstant, und für längere Einziehwege beispielsweise entlang einer vorgebbaren Kurve erfolgen.

Der Elektromotor 17 kann in allgemeiner Weise in Abhängigkeit von Messdaten regelbar sein, welche während des Einziehens gewonnen werden und Informationen über den Fortschritt und/oder anliegende Momente liefern.

In einem zweiten Ausführungsbeispiel (strichliert dargestellt) ist das Einzugsmittel 12 mittels eines von zwei das Einzugmittel einschließenden Walzen gebildeten Synchronantriebs 14 antreibbar. Der Synchronantrieb 14 kann auch eine angetriebene und eine gegen diese anstellbare, ungetriebene Walze aufweisen. Auch der Spulenkörper weist einen Motor auf, welche jedoch nicht in der Weise wie der vorgenannte Elektromotor 17 regelbar sein muss.

Hierbei ist der Elektromotor 17 (strichliert) den Synchronantrieb 14 (strichliert) antreibend angeordnet und wird wie oben auf eine konstante Einziehgeschwindigkeit oder ein konstantes bzw. vorgebbares Moment geregelt.

Der Spulenkörper 13 weist in beiden Beispielen eine Mittelachse auf, an der das eine Ende des Einzugmittels 12 festgelegt ist. Außerdem sind an den Enden der Mittelachse seitliche Wangen vorgesehen, an denen der auf den Spulenkörper 13 aufgewickelte Teil des Einzugmittels 12 seitlich abgestützt wird.

Auch kann hinter dem Auslauf der Druckeinheiten 02; 03 nur eine einzige Vorrichtung 08; 09; 11 zum Einziehen angeordnet sein, wobei eine Wahl des Einzugsweges durch die Anordnung nicht dargestellter Weichen realisierbar ist.

Durch Antrieb der Spulenkörper 13 im Uhrzeigersinn können die endlichen Einzugmittel 12 von den Spulkörpern 13 abgewickelt und je nach Stellung der lediglich schematisch dargestellten Weichen 16 entlang unterschiedlicher Einziehwege durch die Druckmaschine 01 durchgeschoben werden. Das Einzugmittel 12 wird dabei von nicht dargestellten Führungsschienen geführt. Im Bereich des Einlaufes in die Druckmaschine 01 an den Rollenwechslern 04; 06 beziehungsweise 07 kann das Einzugmittel 12 mit dem Bahnanfang der jeweiligen Papierbahn gekoppelt werden, so dass die Papierbahn durch das Zurückziehen des Einzugmittels 12 entlang des gewünschten Einziehweges durch die Druckmaschine 01 durchgefördert wird.

Die Regelung des den Spulenkörper 13 antreibenden Elektromotors 17 gemäß dem ersten Ausführungsbeispiel, ist ebenso auf Vorrichtungen zum Einziehen anwendbar, wobei ein endliches Einzugmittel 12 von einem nicht dargestellten Spulenkörper im Bereich des bzw. der Rollenwechsler 04; 06; 07 auf einen Spulenkörper 13 hinter dem Auslauf der Druckeinheiten 02; 03 umgespult wird und umgekehrt.

In vorteilhafter Ausführung weisen die einzelnen Aggregate, z. B. die Zylinder der Druckwerke einzeln oder paarweise, das gesamte Druckwerk oder die Druckeinheit, die angetriebenen Walzen der Papierführung, der Falzapparat, u.U. weitere drehbare Teile der Druckmaschine jeweils einen eigenen Antriebsmotor auf. Die Abstimmung bzw. Synchronisierung erfolgt mit einer sog. "virtuellen Leitachse" bzw. "elektronischen Welle", welche die Regelung bzw. Steuerung der Aggregate elektrisch miteinander verbindet. Eine Regelung (oder Steuerung) des Elektromotors 17 für den Synchronantrieb 14 oder den direkten Antrieb des Spulenkörpers 17 ist mit dieser "virtuellen Leitachse" z. B. in der Weise elektrisch verbunden, dass eine Geschwindigkeit des Einzugmittels in etwa der jeweiligen Oberflächengeschwindigkeit der die Bahn berührenden Aggregate, z. B. der entsprechenden Zylinder der Druckeinheiten 02; 03, der angetriebenen Papierleit- oder Zugwalzen (nicht dargestellt), dem Rollenwechsler 04; 06; 07 etc. entspricht.

Hierzu wird in einer elektronischen Schaltung oder Recheneinheit, ggf. unter Verwendung eines regelbaren Frequenzumrichters, die entsprechende Drehzahl bzw. Winkelgeschwindigkeit für den Elektromotor 17 des Synchronantriebes 14 bzw. des Spulenkörpers 13 ermittelt und dem Elektromotor 17 beaufschlagt. In umgekehrte Weise kann auch eine, ggf. konstante, Einziehgeschwindigkeit vorgegeben werden, wobei über die elektronische Welle die übrigen, den Einziehvorgang betreffenden Aggregate mit entsprechender Umfangsgeschwindigkeit angetrieben werden. Im Fall des direkten Antriebes des Spulenkörpers 13 ist der gewünschten oder erforderlichen Einziehgeschwindigkeit wie beschrieben die Änderung des wirksamen Durchmessers zu überlagern.

Das Ausführungsbeispiel für die Regelung des Elektromotors 17 bezüglich eines Momentes zielt auf eine Begrenzung der Belastung der Bahn bzw. der Verbindung zwischen Bahn und Einzugmittel 04 während des Einziehens. Die Regelung erfolgt hier im Fall eines direkt angetriebenen Spulenkörpers 13, wie oben bereits teilweise dargelegt, unter Berücksichtigung des sich ändernden Durchmessers. Diese Berücksichtigung erfolgt beispielsweise in einer elektronischen Schaltung oder Recheneinheit durch hinterlegte Funktionen (z. B. in Abhängigkeit der erfolgten Umdrehungen bzw. Winkel) oder anhand der o.g. Messwerte). Zusätzlich kann über gemessene oder in anderer Weise (z. B. über die erfolgten Umdrehungen bzw. Winkel) ermittelte Informationen über den erfolgten und/oder verbleibenden Einziehweg eine Überlagerung eines zur Überwindung der Reibung erforderlichen Momentes erfolgen.

Am Spulenkörper oder am Elektromotor 17 (z. B. durch Inkrementalgeber) kann die Winkelgeschwindigkeit bzw. Drehzahl ermittelt werden, und wie im vorgenannten Beispiel nach entsprechender Umrechnung über die elektronische Welle den Steuerungen bzw. Regelungen anderer, einzeln angetriebener Aggregate vorgegeben werde. Die Ermittlung der Einziehgeschwindigkeit kann jedoch auch auf dem Einziehweg in anderer Weise erfolgen.

### Bezugszeichenliste

- 01: Arbeitsmaschine, Druckmaschine
- 02: Druckwerk
- 03: Druckwerk
- 04: Rollenwechsler
- 05: -
- 06: Rollenwechsler
- 07: Rollenwechsler
- 08: Vorrichtung
- 09: Vorrichtung
- 10: -
- 11: Vorrichtung
- 12: Einzugmittel, Federstahlband
- 13: Spulenkörper
- 14: Synchronantrieb
- 15: -
- 16: Weiche
- 17: Motor, Elektromotor, Wechselstrommotor

## Patentansprüche

1. Vorrichtung (08; 09; 11) zum Einziehen einer Materialbahn in eine Arbeitsmaschine (01) mit einem Einzugmittel (12), welches mittels eines Elektromotors (17) entlang eines Einziehweges antreibbar ist, **dadurch gekennzeichnet, dass** der das Einzugmittel (12) antreibende Elektromotor (17) bezüglich eines am Elektromotor (17) anliegenden, vorgebbaren Momentes geregelt ist.

2. Vorrichtung (08; 09; 11) nach Anspruch 1, **dadurch gekennzeichnet, dass** das Einzugmittel (12), an welches die Materialbahn koppelbar ist, mittels eines Elektromotors (17) mechanisch unabhängig von mindestens einem anderen Aggregat der Arbeitsmaschine antreibbar ist.

3. Vorrichtung (08; 09; 11) nach Anspruch 2, **dadurch gekennzeichnet, dass** der das Einzugmittel (12) antreibende Elektromotor (17) und ein Antrieb des mindestens einen mechanisch unabhängigen Aggregates relativ zueinander geregelt oder gesteuert sind.

4. Vorrichtung nach Anspruch 1, **dadurch gekennzeichnet, dass** der das Einzugmittel (12) antreibende Elektromotor (17) in Abhängigkeit von beim Einziehvorgang ermittelten Meßdaten regelbar ist.

5. Vorrichtung nach Anspruch 1, **dadurch gekennzeichnet, dass** der Elektromotor (17) einen Spulenkörper (13) antreibt, an welchem ein Ende des Einzugmittels (12) befestigt, und mittels welchem das Einzugmittel (12) aufwickelbar ist.

6. Vorrichtung nach Anspruch 1, **dadurch gekennzeichnet, dass** der Elektromotor (17) mindestens eine Walze eines zwei gegeneinander anstellbare Walzen aufweisenden Synchronantriebes (14) antreibt.

7. Vorrichtung nach Anspruch 1, **dadurch gekennzeichnet, dass** das Einzugmittel (12) flexibel und endlich ausgeführt ist.

8. Vorrichtung nach Anspruch 1, **dadurch gekennzeichnet, dass** an ein erstes Ende des Einzugmittels (12) die Materialbahn koppelbar ist und das zweite Ende des Einzugmittels (12) an einem Spulenkörper (13) befestigt und auf den Spulenkörper (13) aufwickelbar ist.

9. Vorrichtung nach Anspruch 5, **dadurch gekennzeichnet, dass** der Elektromotor (17) in Abhängigkeit von einem wirksamen Umfang des Spulenkörpers (13) mit einem Moment beaufschlagt ist.

10. Vorrichtung nach Anspruch 5, **dadurch gekennzeichnet, dass** der Elektromotor (17) in Abhängigkeit von einem wirksamen Umfang des Spulenkörpers (13) mit einer Winkelgeschwindigkeit bzw. Drehzahl beaufschlagt ist.

11. Vorrichtung nach Anspruch 1, **dadurch gekennzeichnet, dass** der Elektromotor (17) in Abhängigkeit von die Lage und/oder Geschwindigkeiten des Einzugmittels (04) definierenden Meßdaten mit einem Moment beaufschlagt ist.

12. Vorrichtung nach Anspruch 1 oder 5, **dadurch gekennzeichnet, dass** die Fördergeschwindigkeit des Einzugmittels (12) im wesentlichen konstant gehalten ist.

13. Vorrichtung nach Anspruch 1, **dadurch gekennzeichnet, dass** der Elektromotor (17) als ein mittels Frequenzumrichtung geregelter Wechselstrommotor (17) ausgeführt ist.

14. Vorrichtung nach Anspruch 12, **dadurch gekennzeichnet, dass** zur mittelbaren Bestimmung der Fördergeschwindigkeit des Einzugmittels (12) der wirksame Umfang und die Rotationsgeschwindigkeit des Spulenkörpers (13) gemessen wird.

15. Vorrichtung nach Anspruch 6, **dadurch gekennzeichnet, dass** das Antriebsmoment des Synchronantriebs (14) im wesentlichen schlupffrei auf das Einzugmittel (12) übertragbar ist.

16. Vorrichtung nach Anspruch 1, **dadurch gekennzeichnet, dass** zur Führung des Einzugmittels (12) entlang des Einziehwegs zumindest ein Führungselement vorgesehen ist, welches das Einzugmittel (12) auf dem Einziehweg hält.

17. Vorrichtung nach Anspruch 1, **dadurch gekennzeichnet, dass** das Einzugmittel (12) als Stahlband, insbesondere als Federstahlband (12), ausgebildet ist.

## Claims

1. An apparatus (08; 09; 11) for drawing a web of material into a work machine (01) with a drawing-in means (12) which is capable of being driven along a drawing-in path by means of an electric motor (17), **characterized in that** the electric motor (17) driving the drawing-in means (12) is regulated with respect to a moment applied to the electric motor (17) and capable of being pre-set.

2. An apparatus (08; 09; 11) according to Claim 1, **characterized in that** the drawing-in means (12), to which the web of material is capable of being coupled, is capable of being driven by means of an electric motor (17) mechanically independently of at least one other unit of the work machine.

3. An apparatus (08; 09; 11) according to Claim 2, **characterized in that** the electric motor (17) driving the drawing-in means (12) and a drive of the at least one mechanically independent unit are regulated or controlled relative to each other.

4. An apparatus according to Claim 1, **characterized in that** the electric motor (17) driving the drawing-in means (12) is capable of being regulated in a manner dependent upon measurement data determined during the drawing-in process.

5. An apparatus according to Claim 1, **characterized in that** the electric motor (17) drives a coil body (13) to which one end of the drawing-in means (12) is fastened and by means of which the drawing-in means (12) is capable of being wound up.

6. An apparatus according to Claim 1, **characterized in that** the electric motor (17) drives at least one roller of a synchronous drive (14) having two rollers capable of being set against each other.

7. An apparatus according to Claim 1, **characterized in that** the drawing-in means (12) is made flexible and finite.

8. An apparatus according to Claim 1, **characterized in that** the web of material is capable of being coupled to a first end of the drawing-in means (12), and the second end of the drawing-in means (12) is fastened to a coil body (13) and is capable of being wound up onto the coil body (13).

9. An apparatus according to Claim 5, **characterized in that** the electric motor (17) is acted upon with a moment in a manner dependent upon an effective periphery of the coil body (13).

10. An apparatus according to Claim 5, **characterized in that** the electric motor (17) is acted upon with an angular speed or a rotational speed in a manner dependent upon an effective periphery of the coil body (13).

11. An apparatus according to Claim 1, **characterized in that** the electric motor (17) is acted upon with a moment in a manner dependent upon measurement data defining the position and/or speeds of the drawing-in means (04).

12. An apparatus according to Claim 1 or 5, **characterized in that** the conveying speed of the drawing-in means (12) is kept substantially constant.

13. An apparatus according to Claim 1, **characterized in that** the electric motor (17) is constructed in the form of an alternating-current motor (17) regulated by means of frequency inversion.

14. An apparatus according to Claim 12, **characterized in that** the effective periphery and the rotational speed of the coil body (13) are measured in order to determine the conveying speed of the drawing-in means (12) in an indirect manner.

15. An apparatus according to Claim 6, **characterized in that** the driving moment of the synchronous drive (14) is capable of being transmitted to the drawing-in means (12) in a substantially slippage-free manner.

16. An apparatus according to Claim 1, **characterized in that** at least one guide element, which holds the drawing-in means (12) on the drawing-in path, is provided in order to guide the drawing-in means (12).

17. An apparatus according to Claim 1, **characterized in that** the drawing-in means (12) is constructed in the form of a steel band, in particular a spring-steel band (12).

## Revendications

1. Dispositif (08 ; 09 ; 11) pour insérer une bande de matériau dans une machine de travail (01) avec un moyen d'insertion (12), susceptible d'être entraîné au moyen d'un moteur électrique (17) le long d'un chemin d'insertion, **caractérisé en ce que** le moteur électrique (17) entraînant le moyen d'insertion (12) est régulé par rapport à un couple pouvant être prédéterminé, s'appliquant sur le moteur électrique (17).

2. Dispositif (08 ; 09 ; 11) selon la revendication 1, **caractérisé en ce que** le moyen d'insertion (12) auquel la bande de matériau est susceptible d'être couplée est susceptible d'être entraîné à l'aide d'un moteur électrique (17), de façon mécaniquement indépendante d'au moins un autre agrégat de la machine de travail.

3. Dispositif (08 ; 09 ; 11) selon la revendication 2, **caractérisé en ce que** le moteur électrique (17) entraînant le moyen d'insertion (12), et un entraînement du au moins un agrégat mécaniquement indépendant, sont régulés ou commandés indépendamment l'un de l'autre.

4. Dispositif selon la revendication 1, **caractérisé en ce que** le moteur électrique (17) entraînant le moyen d'insertion (12) est susceptible d'être réglé en fonction de données de mesure déterminées lors du processus d'insertion.

5. Dispositif selon la revendication 1, **caractérisé en ce que** le moteur électrique (17) entraîne un corps de bobine (13), sur lequel une extrémité du moyen d'insertion (12) est fixée et au moyen duquel le moyen d'insertion (12) peut être enroulé.

6. Dispositif selon la revendication 1, **caractérisé en ce que** le moteur électrique (17) entraîne au moins un rouleau d'un entraînement synchrone (14), présentant deux rouleaux susceptibles d'être plaqués l'un contre l'autre.

7. Dispositif selon la revendication 1, **caractérisé en ce que** le moyen d'insertion (12) est réalisé de façon flexible et finie.

8. Dispositif selon la revendication 1, **caractérisé en ce que** la bande de matériau peut être couplée à une première extrémité du moyen d'insertion (12), et la deuxième extrémité du moyen d'insertion (12) est fixée à un corps de bobine (13) et susceptible d'être enroulée sur le corps de bobine (13).

9. Dispositif selon la revendication 5, **caractérisé en ce que** le moteur électrique (17) est sollicité avec un couple en fonction d'une périphérie active du corps de bobine (13).

10. Dispositif selon la revendication 5, **caractérisé en ce que** le moteur électrique (17) est sollicité avec une vitesse angulaire ou une vitesse de rotation, en fonction d'une périphérie active du corps de bobine (13).

11. Dispositif selon la revendication 1, **caractérisé en ce que** le moteur électrique (17) est sollicité avec un couple, en fonction de données de mesure définissant la position et/ou des vitesses du moyen d'insertion (04).

12. Dispositif selon la revendication 1 ou 5, **caractérisé en ce que** la vitesse de transport du moyen d'insertion (12) est maintenue sensiblement constante.

13. Dispositif selon la revendication 1, **caractérisé en ce que** le moteur électrique (17) est réalisé sous la forme d'un moteur à courant alternatif (17) réglé au moyen d'une mutation de fréquence.

14. Dispositif selon la revendication 12, **caractérisé en ce que**, pour la détermination indirecte de la vitesse de transport du moyen d'insertion (12), on mesure la périphérie active et la vitesse de rotation du corps de bobine (13).

15. Dispositif selon la revendication 6, **caractérisé en ce que** le couple d'entraînement de l'entraînement synchrone (14) est susceptible d'être transmis pratiquement sans glissement au moyen d'insertion (12).

16. Dispositif selon la revendication 1, **caractérisé en ce qu'**au moins un élément de guidage, qui maintient le moyen d'insertion (12) sur le chemin d'insertion, est prévu pour guider le moyen d'insertion (12) le long du chemin d'insertion.

17. Dispositif selon la revendication 1, **caractérisé en ce que** le moyen d'insertion (12) est réalisé sous la forme de bandes d'acier, en particulier, de bandes d'acier à ressorts (12).
